# EUROPÄISCHE PATENTSCHRIFT

(11) **EP 3 368 714 B1**
(45) Veröffentlichungstag und Bekanntmachung des Hinweises auf die Patenterteilung: **24.02.2021**
(21) Anmeldenummer: 16781709.7
(22) Anmeldetag: 05.10.2016
(51) Int. Cl.: D06F 39/12

(54) **HAUSHALTSGERÄT MIT WANDPRÄGUNG**
DOMESTIC APPLIANCE HAVING WALL STAMPING
APPAREIL ÉLECTROMÉNAGER À ESTAMPAGE

(30) Priorität: 27.10.2015 DE 102015220919; 16.09.2016 DE 202016005703 U
(43) Veröffentlichungstag der Anmeldung: 05.09.2018
(73) Patentinhaber: BSH Hausgeräte GmbH, 81739 München (DE)
(72) Erfinder: MARCKARDT, Daniel, 10247 Berlin (DE); SCHRAMM, Christian, 12524 Berlin (DE); STROWIG, Max, 10585 Berlin (DE); TONN, Norman, 13347 Berlin (DE)
(86) Internationale Anmeldenummer: PCT/EP2016/073765
(87) Internationale Veröffentlichungsnummer: WO 2017/071922

(56) Entgegenhaltungen:
- CN-A- 104 420 136
- CN-U- 203 683 955
- DE-A1-102009 027 614
- US-S- D 642 753

## Beschreibung

Die vorliegende Erfindung betrifft ein Haushaltsgerät mit einem schrankförmigen Gehäuse umfassend eine Vielzahl von Wänden und mit den weiteren Merkmalen des Oberbegriffs des Anspruchs 1. Insbesondere betrifft die Erfindung ein Haushaltsgerät zur Pflege von Wäsche, wie einer Waschmaschine, einem Wäschetrockner oder einem Waschtrockner.

Schrankförmige Haushaltsgeräte weisen meist zumindest einen Antriebsmotor auf, welcher insbesondere bei Waschmaschinen während des Betriebs in den grundsätzlich aus Metallblech oder Kunststoff ausgebildeten Wänden Schwingungen erzeugt. Die erzeugten Schwingungen bringen eine Reihe von Nachteilen mit sich und erzeugen, unter anderem, unerwünschte Geräusche. Um derartige Nachteile zu reduzieren, wurden insbesondere die Seitenwände von Waschmaschinen mit Versteifungen versehen.

Aus der Druckschrift WO 2010/066653 A1 ist ein Hausgerät mit einer Vielzahl von Wänden bekannt, von denen mindestens eine Wand eine Anordnung von Prägungen aufweist, wobei die Anordnung von Prägungen eine bezüglich eines Zentrums der Wand zentriert angeordnete, in der Draufsicht ringförmige erste Prägung, eine außerhalb der ersten Prägung und im Wesentlichen konzentrisch zur dieser angeordnete, in der Draufsicht ringförmige zweite Prägung und zumindest eine außerhalb der zweiten Prägung angeordnete, streifenförmige dritte Prägung umfasst. Durch die Anordnung einer ersten ringförmigen Prägung, einer konzentrisch angeordneten zweite ringförmige Prägung und einer außerhalb der zweiten Prägung angeordnete streifenförmige dritte Prägung, konnte zwar das Schwingungsverhalten verbessert werden, jedoch blieben die Schwingungen flacher Flächen der Wände dennoch zu groß.

Es ist daher die Aufgabe der vorliegenden Erfindung die Nachteile aus dem Stand der Technik zu überwinden und ein schrankförmiges Haushaltsgerät bereitzustellen, welches ein verbessertes Gehäuse vorsieht.

Diese Aufgabe wird durch den Gegenstand mit den Merkmalen nach dem unabhängigen Anspruch gelöst. Vorteilhafte Ausführungsformen der Erfindung sind Gegenstand der Figuren, der Beschreibung und der abhängigen Ansprüche.

Gemäß einem Aspekt der Erfindung wird die Aufgabe durch ein Haushaltsgerät mit einem schrankförmigen Gehäuse umfassend eine Vielzahl von Wänden, wobei mindestens eine Wand der Vielzahl von Wänden eine Anordnung von Prägungen aufweist und wobei die Anordnung von Prägungen eine in einer Draufsicht auf die Wand ringförmige Prägung mit einem Mittelpunkt der ringförmigen Prägung umfasst, und wobei in einem Innenraum des schrankförmigen Gehäuses eine Rotationsachse eines Trommelkörpers angeordnet ist, wobei. Ferner weist die Vielzahl von Wänden eine Vorderwand, eine Rückwand, eine Oberseite und eine Unterseite, sowie zwei Seitenwände auf, wobei zumindest eine der Seitenwände die Anordnung von Prägungen aufweist. Dadurch kann beispielsweise der technische Vorteil realisiert werden dass die Anordnung von Prägungen prinzipiell an jeder Wand des Haushaltsgeräts angeordnet werden kann. Hierbei ist es insbesondere möglich sowohl Seitenwände, Vorderwand, Rückwand aber auch die Oberseite und oder die Unterseite mit der Anordnung von Prägungen zu versehen. Somit kann sowohl einer effektiven Reduzierung von Schwingungen des Haushaltsgeräts im Betrieb begegnet werden, als auch ästhetischen Gesichtspunkten Rechnung getragen werden. Insbesondere weisen beide Seitenwände die Anordnung von Prägungen auf.

Ferner weist erfindungsgemäß das Haushaltsgerät ein Schwingsystem auf, welches einen Laugenbehälter und den im Laugenbehälter angeordneten Trommelkörper umfasst, wobei der Laugenbehälter eine Schweißnaht aufweist, und die Höhenposition der ringförmigen Prägung bzw. des Mittelpunktes der ringförmigen Prägung an die Höhenposition der Schweißnaht angepasst ist, so dass die Höhenposition des Mittelpunkts der ringförmigen Prägung zu der Höhe der horizontalen Rotationsachse des Trommelkörpers versetzt angeordnet ist und maximale Ausschläge des Schwingsystems auf Höhe des von der ringförmigen Prägung umfassten ungeprägten Bereichs der Seitenwand liegen, wodurch ein Risiko von Systemanschlägen an der Seitenwand während des Betriebs reduziert ist.

Dadurch wird beispielsweise der technische Vorteil erreicht, dass eine zusätzliche Verbesserung der Steifigkeit beziehungsweise des Modalverhaltens durch die versetzen Prägungen möglich ist. Dies reduziert das Risiko von Schwingsystemanschlägen während des Betriebs sowie das Risiko möglicher Transportschäden des Haushaltsgeräts. Das kann insbesondere dadurch begründet werden, dass im Falle von Waschmaschinen in einem unteren Bereich des schrankförmigen Gehäuses der Waschmaschine ein Antrieb beziehungsweise ein Motor angeordnet ist. Die durch den Antrieb erzeugten Schwingungen innerhalb des Haushaltsgeräts können somit durch die Anordnung von zumindest zwei zueinander parallel angeordneten Prägungen besonders effizient abgebaut werden, während die ringförmige Prägung eine optimale und platzsparende Anordnung einer Trommel in dem Laugenbehälter ermöglicht.

Um die zur Verfügung stehende Fläche einer Seitenwand des Haushaltsgeräts, welche in der Regel rechteckig ausgebildet ist, möglichst gut auszunutzen, sind die zumindest zwei zueinander parallel angeordnete Prägung außerhalb der ringförmigen Prägung angeordnet und streifenförmig ausgebildet. Zudem können diese auch bogenförmig ausgebildet sein. Diese Ausbildung bietet eine besonders vorteilhafte und effektive Dämpfung der durch den Antrieb verursachten Schwingungen.

Um das Schwingungsverhalten von Haushaltsgeräten insbesondere von Waschmaschinen mit schnellen Rotationen und schnellen Schleudergängen zu kontrollieren beziehungsweise effektiv zu reduzieren, umfasst die Anordnung von Prägungen eine weitere ringförmige Prägung, die konzentrisch zu der ringförmigen Prägung angeordnet ist. Sowohl die erste ringförmige Prägung als auch die weitere ringförmige Prägung können sowohl kreisrund als auch oval ausgebildet sein.

Da sich insbesondere im Falle von Waschmaschinen zumindest ein Motor, beziehungsweise ein Antrieb, in dem unteren Bereich des Haushaltsgeräts befindet, sind die zwei zueinander parallel angeordneten Prägungen unterhalb der ringförmigen Prägung in einer von der ringförmigen Prägung zur Unterseite des Haushaltsgeräts verlaufenden Richtung angeordnet. Hierbei kann der Entstehung von Schwingungen, verursacht durch den Antrieb, im unteren Bereich des Haushaltsgeräts effektiv Rechnung getragen werden, indem die zueinander parallel angeordneten Prägungen unmittelbar an einer Wand in der Nähe des die Schwingungen erzeugenden Antriebs angeordnet sind.

Vorzugsweise liegt in dem Fall, dass zumindest eine der Seitenwände die Anordnung von Prägungen aufweist oder dass beide Seitenwände die Anordnung von Prägungen aufweisen, die Rotationsachse des Trommelkörpers auf Höhe einer von der ringförmigen Prägung umfassten ungeprägten Fläche. Insbesondere weist die Höhe der Rotationsachse einen Abstand zu dem Mittelpunkt der ringförmigen Prägung auf, wobei die ringförmige Prägung einen Radius aufweist, und der Abstand kleiner als der Radius ist. Der Radius gibt einen Abstand des Mittelpunktes der ringförmigen Prägung zu einem dem Mittelpunkt zugewandten Rand der ringförmigen Prägung an. Insbesondere liegt die Rotationsachse auf einer Höhe unterhalb des Mittelpunktes der ringförmigen Prägung.

Um den bereits angesprochenen Risiko von Schwingsystemanschlägen während des Betriebs und einem möglichen Risiko von Transportschäden entgegenzuwirken, ist der Mittelpunkt der ringförmigen Prägung oberhalb eines Wandzentrums in einer von dem Wandzentrum zur Oberseite des Haushaltsgeräts verlaufenden Richtung angeordnet. Dies ist insbesondere in den Fällen von Bedeutung, in denen die Seitenwand keine insgesamt quadratische sondern rechteckige Ausbildung aufweist. Ein weiterer Vorteil besteht darin, dass die Rotationsachse bzw. die Trommel in einer oberhalb des Wandzentrums liegenden Höhe angeordnet werden kann.

Um die zur Verfügung stehende Fläche der in der Regel rechteckigen Wand möglichst gut zu nutzen, ist bei der Anordnung von Prägungen eine dritte streifenförmig angeordnete Prägung ausgebildet, welche außerhalb der ringförmigen Prägung angeordnet ist. Dies verbessert zudem das Dämpfungsverhalten der Seitenwand beziehungsweise erhöht zusätzlich die Steifigkeit und das Modalverhalten des Haushaltsgeräts insgesamt. Besonders effektiv ist es, die dritte streifenförmige angeordnete Prägung in einer bogenförmigen Ausbildung zu realisieren. Alternativ wäre es jedoch ebenso denkbar, die dritte streifenförmig angeordnete Prägung geradlinig rechteckig sichelförmig oder auf jede sonstige denkbare Weise auszubilden.

Um insbesondere bei rechteckig ausgebildeten Seitenflächen eine besonders effektive Flächennutzung und somit besonders effektive Dämpfungseigenschaft der Seitenwand zu ermöglichen, ist die dritte streifenförmig angeordnete Prägung, bezüglich der ringförmigen Prägung den zumindest zwei zueinander parallel angeordneten Prägung gegenüberliegend angeordnet.

Gemäß einer besonders bevorzugten Ausführungsform sind die Prägungen durch Wölbungen ausgebildet. Diese Wölbungen können in besonders vorteilhafter Weise nach innen gerichtet sein, jedoch können Sie ebenso nach außen gerichtet gewölbt angeordnet beziehungsweise ausgebildet sein. Die Ausbildung der Prägungen in Form von nach innen oder nach außen gerichteten Wölbungen haben sich als besonders stabilisierend erwiesen, wobei die Wölbungen einen einfachen und kostengünstigen Herstellungsprozess der Seitenwände ermöglichen ohne dabei Einschränkungen hinsichtlich der Effektivität der Dämpfung oder der Stabilität des Haushaltsgeräts insgesamt in Kauf nehmen zu müssen.

Weitere Ausführungsbeispiele der Erfindung sind in den Zeichnungen dargestellt und werden im Folgenden näher beschrieben.

Es zeigen:
- Fig. 1: eine schematische Darstellung eines Haushaltsgeräts,
- Fig. 2a: eine schematische Schnittansicht des Haushaltsgeräts,
- Fig. 2b: eine Seitenwand des Haushaltsgeräts,
- Fig. 3a: eine schematische Darstellung einer Seitenwand eines Haushaltsgeräts aus dem Stand der Technik,
- Fig. 3b: eine weitere schematische Darstellung einer Seitenwand eines Haushaltsgeräts aus dem Stand der Technik,
- Fig. 4: eine schematische Darstellung einer Seitenwand eines Haushaltsgeräts,
- Fig. 5: eine weitere schematische Darstellung einer Seitenwand eines Haushaltsgeräts, und
- Fig. 6: eine noch weitere schematische Darstellung einer Seitenwand eines Haushaltsgeräts.

Die Figur 1 zeigt eine schematische Darstellung eines Haushaltsgeräts mit einem schrankförmigen Gehäuse 101. Das Haushaltsgerät 100 mit dem schrankförmigen Gehäuse 101 umfasst eine Vorderwand 103, eine Rückwand 108, eine Oberseite 109 und eine Unterseite 107 sowie zwei Seitenwände 105,106. Die Anordnung von Prägungen 113, 117, 119, 120, 121 und 123 ist an der Seitenwand 105 angeordnet. Die Prägung 117 ist ringförmig ausgebildet, wobei die weitere ringförmige Prägung 120 konzentrisch zu der ringförmigen Prägung 117 angeordnet ist. Zwei zueinander parallel angeordnete Prägungen 121 und 123 sind in einem unteren Bereich der Seitenwand 105 angeordnet, wobei diese außerhalb der ringförmigen Prägung 117 und außerhalb der konzentrisch zur ringförmigen Prägung 117 angeordneten weiteren ringförmigen Prägung 120 angeordnet sind. Die zumindest zwei zueinander parallel angeordneten Prägungen 121 und 123 sind streifenförmig und bogenförmig ausgebildet und befinden sich unterhalb sowohl der ringförmigen Prägung 117 als auch der weiteren ringförmigen Prägung 120 in einer von der ringförmigen Prägung 117 zur Unterseite 107 des Haushaltsgeräts 100 verlaufenden Richtung. Die bogenförmig ausgebildeten Prägungen 121 und 123 könnte man alternativ auch als bananenförmig bezeichnen. Oberhalb der ringförmig ausgebildeten Prägung 117 und der weiteren ringförmig ausgebildeten Prägung 120 ist eine dritte streifenförmig angeordnete Prägung 119 angeordnet, wobei die dritte streifenförmig angeordnete Prägung 119 ebenso bogenförmig ausgebildet ist. Die dritte streifenförmig angeordnete Prägung 119 ist an der Seitenwand 105 bezüglich der ringförmigen Prägung 117 den zumindest zwei zueinander parallel angeordneten Prägungen 121 und 123 gegenüberliegend angeordnet und befindet sich somit zwischen der ringförmigen Prägung 117 und einem Verbindungsabschnitt zwischen der Seitenwand 105 und der Oberseite 109.

Die Figur 2a zeigt eine schematische Schnittansicht des Haushaltsgeräts 100. Die Schnittansicht zeigt die Anordnung der ringförmigen Prägung 117 und den Mittelpunkt 131 der ringförmigen Prägung 117. Dazu versetzt ist die Höhenposition einer Rotationsachse 127 eines Trommelkörpers angeordnet, wobei sich die Rotationsachse 127 in einem Innenraum 129 des Haushalsgeräts 100 befindet. Der Abstand a zeigt, dass der Mittelpunkt 131 der ringförmigen Prägung 117 zu der Höhenposition der Rotationsachse 127 des Trommelkörpers um den Abstand a versetzt angeordnet ist. Der Abstand a wurde hierbei möglichst gering gehalten.

Die Figur 2b zeigt eine Seitenwand 105 des Haushaltsgeräts 100. Die Seitenwand zeigt die Anordnung der ringförmigen Prägung 117 und den Mittelpunkt 131 der ringförmigen Prägung 117, wobei die ringförmige Prägung 117 einen Radius R aufweist. Desweiteren sind die parallel angeordneten Prägungen 121 und 123 gezeigt. Ebenso wie in Figur 2a ist die Höhenposition der Rotationsachse 127 eines Trommelkörpers im Innenraum 129 gezeigt. Der Abstand a zeigt an, dass der Mittelpunkt 131 der ringförmigen Prägung 117 zu der Höhenposition der Rotationsachse 127 des Trommelkörpers um den Abstand a versetzt angeordnet ist. Insbesondere ist der Abstand a geringer als der Radius R, so dass die Höhenposition der Rotationsachse 127 in dem von der ringförmigen Prägung 117 umfassten ungeprägten Bereich der Seitenwand 105 liegt.

Die Figur 3a zeigt eine schematische Darstellung einer Seitenwand eines Haushaltsgeräts aus dem Stand der Technik. Die Seitenwand weist eine ringförmige Prägung 117 und eine zu der ringförmigen Prägung 117 konzentrisch angeordnete weitere ringförmige Prägung 120 auf. Oberhalb der beiden ringförmigen Prägungen 117 und 120 befindet sich eine dritte Prägung 119 und symmetrisch zu dieser befindet sich an einem unteren Ende eine Prägung 111.

Die Figur 3b zeigt eine weitere schematische Darstellung einer Seitenwand eines Haushaltsgeräts aus dem Stand der Technik. Auf eine wiederholte Beschreibung identischer Merkmale der vorausgehenden Figuren wird verzichtet.

Die Figur 4 zeigt eine schematische Darstellung einer Seitenwand eines Haushaltsgeräts 100, wobei die Seitenwand die ringförmige Prägung 117, die weitere ringförmige Prägung 120, welche konzentrisch zu der ringförmigen Prägung 117 ausgebildet ist, und zusätzlich die dritte Prägung 119 an einem oberen Ende der Seitenwand aufweist. Unterhalb der ringförmigen Prägung 117 und der weiteren ringförmigen Prägung 120 befinden sich die zwei zueinander parallel angeordneten Prägung 121 und 123, die streifenförmig und bogenförmig ausgebildet sind.

Die Figur 5 zeigt eine weitere schematische Darstellung einer Seitenwand eines Haushaltsgeräts 100. Die Seitenwand umfasst die ringförmige Prägung 117, jedoch mangelt es der Seitenwand an einer weiteren ringförmigen Prägung 120, wie sie gemäß Figur 4 konzentrisch zu der ringförmigen Prägung 117 angeordnet ist. Auf eine wiederholte Darstellung der vorausgehenden Figuren wird verzichtet.

Die Figur 6 zeigt eine noch weitere schematische Darstellung einer Seitenwand eines Haushaltsgeräts 100 mit einer vergleichbaren Anordnung der Prägungen 119, 120, 117, 121 und 123 wie sie bereits in der Figur 4 dargestellt ist. Auf eine wiederholte Beschreibung identischer Merkmale der vorausgehenden Figuren wird verzichtet.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

### BEZUGSZEICHENLISTE

- 100: Haushaltsgerät
- 101: Gehäuse
- 103: Vorderwand
- 105: Seitenwand
- 106: Seitenwand
- 107: Unterseite
- 108: Rückwand
- 109: Oberseite
- 111: Prägung
- 113: Prägung
- 117: Ringförmige Prägung
- 119: Dritte Prägung
- 120: Weitere ringförmige Prägung
- 121: Prägung
- 123: Prägung
- 127: Rotationsachse
- 129: Innenraum
- 131: Mittelpunkt der ringförmigen Prägung
- a: Abstand
- R: Radius der ringförmigen Prägung

## Patentansprüche

1. Haushaltsgerät (100) mit einem schrankförmigen Gehäuse (101) umfassend eine Vielzahl von Wänden (103, 105, 106, 107, 108, 109), wobei die Vielzahl von Wänden (103, 105, 106, 107, 108, 109) eine Vorderwand (103), eine Rückwand (108), eine Oberseite (109) und eine Unterseite (107), sowie zwei Seitenwände (105, 106) umfasst, wobei zumindest eine der Seitenwände (105, 106) eine Anordnung von Prägungen (113, 117) aufweist und wobei die Anordnung von Prägungen (113, 117) eine in einer Draufsicht auf die Wand ringförmige Prägung (117) mit einem Mittelpunkt (131) der ringförmigen Prägung (117) umfasst, wobei in einem Innenraum (129) des schrankförmigen Gehäuses (101) eine horizontale Rotationsachse (127) eines Trommelkörpers angeordnet ist, und wobei das Haushaltsgerät (100) ein Schwingsystem aufweist, welches einen Laugenbehälter und den im Laugenbehälter angeordneten Trommelkörper umfasst, **dadurch gekennzeichnet, dass** der Laugenbehälter eine Schweißnaht aufweist, und dass die Höhenposition der ringförmigen Prägung (117) und/oder des Mittelpunktes (131) der ringförmigen Prägung (117) an die Höhenposition der Schweißnaht angepasst ist, so dass die Höhenposition des Mittelpunkts (131) der ringförmigen Prägung (117) zu der Höhe der horizontalen Rotationsachse (127) des Trommelkörpers versetzt angeordnet ist und maximale Ausschläge des Schwingsystems auf Höhe eines von der ringförmigen Prägung (117) umfassten ungeprägten Bereichs der Seitenwand (105, 106) liegen.

2. Haushaltsgerät (100) gemäß Anspruch 1, **dadurch gekennzeichnet, dass** die Anordnung von Prägungen (113, 117) zumindest zwei zueinander parallel angeordnete Prägungen (121, 123) aufweist, die außerhalb der ringförmigen Prägung (117) angeordnet sind.

3. Haushaltsgerät (100) gemäß Anspruch 2, **dadurch gekennzeichnet, dass** die zumindest zwei zueinander parallel angeordneten Prägungen (121, 123) streifenförmig ausgebildet sind.

4. Haushaltsgerät (100) nach Anspruch 2, **dadurch gekennzeichnet, dass** die zumindest zwei zueinander parallel angeordneten Prägungen (121, 123) bogenförmig ausgebildet sind.

5. Haushaltsgerät (100) nach einem der vorangehenden Ansprüche, **dadurch gekennzeichnet, dass** die Anordnung von Prägungen (113, 117) eine weitere ringförmige Prägung (120) umfasst, die konzentrisch zu der ringförmigen Prägung (117) angeordnet ist.

6. Haushaltsgerät (100) gemäß Anspruch 3 oder 4, **dadurch gekennzeichnet, dass** die zwei zueinander parallel angeordneten Prägungen (121, 123) unterhalb der ringförmigen Prägung (117) in einer von der ringförmigen Prägung (117) zur Unterseite (107) des Haushaltsgeräts (100) verlaufenden Richtung angeordnet sind.

7. Haushaltsgerät (100) nach einem der vorangehenden Ansprüche, **dadurch gekennzeichnet, dass** der Mittelpunkt (131) der ringförmigen Prägung (117) oberhalb eines Wandzentrums in einer von dem Wandzentrum zur Oberseite (109) des Haushaltsgeräts (100) verlaufenden Richtung angeordnet ist.

8. Haushaltsgerät (100) nach einem der vorangehenden Ansprüche, **dadurch gekennzeichnet, dass** die Anordnung von Prägungen (113, 117, 120, 121, 123) eine dritte streifenförmig angeordnete Prägung (119) aufweist, welche außerhalb der ringförmigen Prägung (117) angeordnet ist.

9. Haushaltsgerät (100) gemäß Anspruch 8, **dadurch gekennzeichnet, dass** die dritte streifenförmig angeordnete Prägung (119) bogenförmig ausgebildet ist.

10. Haushaltsgerät (100) gemäß Anspruch 8 oder 9, **dadurch gekennzeichnet, dass** die dritte streifenförmig angeordnete Prägung (119) bezüglich der ringförmigen Prägung (117) den zumindest zwei zueinander parallel angeordneten Prägungen (121, 123) gegenüberliegend angeordnet ist.

11. Haushaltsgerät (100) nach einem der vorangehenden Ansprüche, **dadurch gekennzeichnet, dass** die Prägungen (113, 117, 119, 120, 121, 123) durch Wölbungen ausgebildet sind.

## Claims

1. Household appliance (100) with a cabinet-type housing (101) comprising a plurality of walls (103, 105, 106, 107, 108, 109), wherein the plurality of walls (103, 105, 106, 107, 108, 109) comprises a front wall (103), a rear wall (108), a top side (109) and a bottom side (107), and two side walls (105, 106), wherein at least one of the side walls (105, 106) has an arrangement of stampings (113, 117), and wherein the arrangement of stampings (113, 117) comprises a ring-shaped stamping (117), in a top view onto the wall, with a centre point (131) of the ring-shaped stamping (117), wherein in an interior (129) of the cabinet-type housing (101) a horizontal axis of rotation (127) of a drum body is arranged, and wherein the household appliance (100) has an oscillation system which comprises an outer tub and the drum body arranged in the outer tub, **characterised in that** the outer tub has a welded seam and that the height position of the ring-shaped stamping (117) and/or of the centre point (131) of the ring-shaped stamping (117) is adjusted to the height position of the welded seam so that the height position of the centre point (131) of the ring-shaped stamping (117) is arranged offset with respect to the height of the horizontal axis of rotation (127) of the drum body and maximal peaks of the oscillation system lie at the height of an unstamped region of the side wall (105, 106) which is included in the ring-shaped stamping (117).

2. Household appliance (100) according to claim 1, **characterised in that** the arrangement of stampings (113, 117) has at least two stampings (121, 123) arranged parallel to one another, which are outside of the ring-shaped stamping (117).

3. Household appliance (100) according to claim 2, **characterised in that** the at least two stampings (121, 123) arranged parallel to one another are embodied in strips.

4. Household appliance (100) according to claim 2, **characterised in that** the at least two stampings (121, 123) arranged parallel to one another are embodied in the shape of an arch.

5. Household appliance (100) according to one of the preceding claims, **characterised in that** the arrangement of stampings (113, 117) comprises a further ring-shaped stamping (120) which is arranged concentric to the ring-shaped stamping (117).

6. Household appliance (100) according to claim 3 or 4, **characterised in that** the two stampings (121, 123) arranged parallel to one another are arranged below the ring-shaped stamping (117) in a direction which runs from the ring-shaped stamping (117) to the bottom side (107) of the household appliance (100).

7. Household appliance (100) according to one of the preceding claims, **characterised in that** the centre point (131) of the ring-shaped stamping (117) is arranged above a wall centre in a direction which runs from the wall centre to the top side (109) of the household appliance (100).

8. Household appliance (100) according to one of the preceding claims, **characterised in that** the arrangement of stampings (113, 117, 120, 121, 123) has a third stamping (119) arranged in strips, which is arranged outside of the ring-shaped stamping (117).

9. Household appliance (100) according to claim 8, **characterised in that** the third stamping (119) arranged in strips is embodied in the shape of an arch.

10. Household appliance (100) according to claim 8 or 9, **characterised in that** the third stamping (119) arranged in strips is arranged opposite to the at least two stampings (121, 123) arranged parallel to one another with respect to the ring-shaped stamping (117).

11. Household appliance (100) according to one of the preceding claims, **characterised in that** the stampings (113, 117, 119, 120, 121, 123) are embodied by concave areas.

## Revendications

1. Appareil électroménager (100) comprenant une carrosserie (101) en forme d'armoire comportant une pluralité de parois (103, 105, 106, 107, 108, 109), dans lequel la pluralité de parois (103, 105, 106, 107, 108, 109) comprend une paroi avant (103), une paroi arrière (108), un côté supérieur (109) et un côté inférieur (107), ainsi que deux parois latérales (105, 106), dans lequel au moins une des parois latérales (105, 106) comprend un agencement d'estampages (113, 117) et l'agencement d'estampages (113, 117) comprend un estampage annulaire (117), dans une vue de dessus sur la paroi, présentant un centre (131) de l'estampage annulaire (117), dans lequel, dans un espace intérieur (129) de la carrosserie en forme d'armoire (101), un axe de rotation (127) horizontal d'un corps de tambour est agencé, dans lequel l'appareil électroménager (100) comprend un système oscillant, lequel comprend une cuve de lavage et le corps de tambour disposé dans la cuve de lavage,
**caractérisé en ce que** la cuve de lavage comprend un cordon de soudure, et **en ce que** la position en hauteur de l'estampage annulaire (117) et/ou du centre (131) de l'estampage annulaire (117) est adaptée à la position en hauteur du cordon de soudure, de telle manière que la position en hauteur du centre (131) de l'estampage annulaire (117) est décalée par rapport à la hauteur de l'axe de rotation (127) horizontal du corps de tambour et que des excursions maximales du système oscillant sont situées à hauteur d'une zone non estampée de la paroi latérale (105, 106) entourée par l'estampage annulaire (117).

2. Appareil électroménager (100) selon la revendication 1, **caractérisé en ce que** l'agencement d'estampages (113, 117) comprend au moins deux estampages (121, 123) agencés parallèlement l'un à l'autre, qui sont disposés à l'extérieur de l'estampage annulaire (117).

3. Appareil électroménager (100) selon la revendication 2, **caractérisé en ce que** les au moins deux estampages (121, 123) agencés parallèlement l'un à l'autre sont réalisés en forme de bande.

4. Appareil électroménager (100) selon la revendication 2, **caractérisé en ce que** les au moins deux estampages (121, 123) agencés parallèlement l'un à l'autre sont réalisés en forme d'arc.

5. Appareil électroménager (100) selon l'une des revendications précédentes, **caractérisé en ce que** l'agencement d'estampages (113, 117) comprend un estampage annulaire supplémentaire (120) qui est disposé de façon concentrique à l'estampage annulaire (117).

6. Appareil électroménager (100) selon la revendication 3 ou 4, **caractérisé en ce que** les deux estampages (121, 123) agencés parallèlement l'un à l'autre sont disposés en dessous de l'estampage annulaire (117) dans une direction s'étendant de l'estampage annulaire (117) au côté inférieur (107) de l'appareil électroménager (100).

7. Appareil électroménager (100) selon l'une des revendications précédentes, **caractérisé en ce que** le centre (131) de l'estampage annulaire (117) est disposé au-dessus d'un centre de paroi dans une direction s'étendant du centre de paroi au côté supérieur (109) de l'appareil électroménager (100).

8. Appareil électroménager (100) selon l'une des revendications précédentes, **caractérisé en ce que** l'agencement d'estampages (113, 117, 120, 121, 123) comprend un troisième estampage (119) agencé en forme de bande, qui est disposé à l'extérieur de l'estampage annulaire (117).

9. Appareil électroménager (100) selon la revendication 8, **caractérisé en ce que** le troisième estampage (119) agencé en forme de bande est réalisé en forme d'arc.

10. Appareil électroménager (100) selon la revendication 8 ou 9, **caractérisé en ce que** le troisième estampage (119) agencé en forme de bande est disposé de façon opposée aux au moins deux estampages (121, 123) agencés parallèlement l'un à l'autre, par rapport à l'estampage annulaire (117).

11. Appareil électroménager (100) selon l'une des revendications précédentes, **caractérisé en ce que** les estampages (113, 117, 119, 120, 121, 123) sont formés par des cambrures.
